# EUROPÄISCHE PATENTSCHRIFT

(11) **EP 2 795 210 B1**
(45) Veröffentlichungstag und Bekanntmachung des Hinweises auf die Patenterteilung: **31.03.2021**
(21) Anmeldenummer: 12758463.9
(22) Anmeldetag: 10.09.2012
(51) Int. Cl.: F25D 11/00

(54) **KÜHLELEMENT UND KÜHLVORRICHTUNG**
COOLING ELEMENT AND COOLING DEVICE
ELÉMENT DE REFROIDISSEMENT ET DISPOSITIF DE REFROIDISSEMENT

(30) Priorität: 20.12.2011 DE 102011121552
(43) Veröffentlichungstag der Anmeldung: 29.10.2014
(73) Patentinhaber: B Medical Systems S.à r.l., 9809 Hosingen (LU)
(72) Erfinder: PINTO, Admilson, 54298 Aach (DE); HOFFMANN, Andreas, 54673 Ammeldingen (DE); SCHRAMER, Uwe, 54666 Irrel (DE)
(74) Vertreter: ARC-IP
(86) Internationale Anmeldenummer: PCT/EP2012/067606
(87) Internationale Veröffentlichungsnummer: WO 2013/091913

(56) Entgegenhaltungen:
- DE-A1-102008 042 907
- GB-A- 2 282 661
- GB-A- 2 465 376

## Beschreibung

Die vorliegende Erfindung betrifft ein Kühlelement zur Verwendung in einer Kühlvorrichtung, mit einer Vorderseite, einer Rückseite und vier Seitenflächen. Ferner betrifft die vorliegende Erfindung eine Kühlvorrichtung mit wenigstens einem Kühlkreislauf mit einem Kompressor, einem Verdampfer und einem Kondensator sowie einem verschließbaren Kühlraum mit einer Mehrzahl von Kühlraumseitenwänden, einem Kühlraumboden und einem Kühlgutraum.

In der Regel werden derartige Kühlelemente und -vorrichtungen in abgelegenen Gebieten in Entwicklungsländern eingesetzt, wo eine stabile und sichere Energieversorgung nicht gewährleistet werden kann. Nichtsdestotrotz ist gerade in diesen Gebieten eine ununterbrochene Kühlkette für Nahrungsmittel und medizinische Produkte, wie beispielsweise Impfstoffe oder Blutkonserven, unabdingbar. Insbesondere die Handhabung der letztgenannten Produkte gestaltet sich oft schwierig, was als eine der Ursachen für die überaus schlechten Lebensbedingungen der dort lebenden Menschen gilt und zur hohen Sterberate signifikant beiträgt.

Die Weltgesundheitsorganisation (World Health Organisation WHO) hat daher einen Katalog mit Mindestkriterien aufgestellt, welcher von der verwendeten Kühlausrüstung für den Transport und die Lagerung von medizinischen Produkten zu erfüllen ist. Für den Transport über kurze Strecken haben sich daher insbesondere Isolierboxen mit Latentwärmespeichern, Eisbeuteln oder sogenannten Freezepacks etabliert. Für die Lagerung der medizinischen Produkte ergeben sich verschärfte Anforderungen. So darf die Kühlraumtemperatur nicht mehr als +8°C und nicht weniger als +2°C betragen. Ferner muss auch bei einem Ausfall der Energieversorgung eine ausreichende Kühlung für mindestens 3 Tage gewährleistet werden. Somit kommen insbesondere elektrische Kühlgeräte mit oder ohne Kühlelementen, oder batteriebetriebene Kühlelemente in Betracht. Hierbei hat es sich als praktikabel herausgestellt, die für den Betrieb notwendige Energie photovoltaisch zu erzeugen, da die solare Einstrahlung in den meisten Entwicklungsländern über das gesamte Jahr ausreichend hoch ist. Jedoch muss meist auf zusätzliche Batterien zurückgegriffen werden, um eine ausreichende Menge an medizinischen Produkten über einen längeren Zeitraum lagern zu können. Batterien haben jedoch den Nachteil, dass die Geräte dadurch einen sehr hohen Preis haben und die fachgerechte Entsorgung der Altbatterien sich teilweise als schwierig herausgestellt hat.

Daher hat sich akuter Handlungsbedarf ergeben, um die oben beschriebenen Nachteile weitestgehend zu vermeiden. Bei den aus dem Stand der Technik bekannten Kühlvorrichtungen werden mehrere Kühlelemente in einem separaten Fach einer Kühlvorrichtung rein photovoltaisch tiefgekühlt. Die somit gespeicherte Kälte wird dann über ein Gebläse in den eigentlichen Kühlraum eingebracht, in welchem die medizinischen Produkte gelagert werden. Hierbei läuft der Kompressor bei vorhandener Sonneneinstrahlung dauerhaft, um eine ausreichende Kälteleistung zu erhalten. Damit die Kühlraumtemperatur hierbei nicht unter die mindestens erforderlichen +2°C fällt und es somit zu einer Schädigung der in der Kühlvorrichtung lagernden medizinischen Produkte kommt, verfügen derartige Kühlvorrichtungen über eine Heizung, die bedarfsweise Wärmeenergie zur Verfügung stellt.

Dieses System hat sich in langjährigen Feldtests als äußerst praktikabel herausgestellt, Jedoch muss bei diesem System eine ausreichende thermische Masse zur Speicherung der Kälte bereitgestellt werden, was die Lagerkapazität für die medizinischen Produkte entsprechend einschränkt. Des Weiteren sind eine Vielzahl an Komponenten, wie beispielsweise die Heizeinrichtung und das Gebläse, notwendig, deren Ersatzteilversorgung bzw. Wartung mitunter Probleme mit sich bringen kann.

Die Rückseite derartiger Kühlelemente ist im Wesentlichen eben, und die Vorderseite weist Versteifungselemente auf, wobei die Versteifungselemente eine Verformung des Kühlelements beim Abkühlen und Durchfrieren verhindern. Dies hat den Vorteil, dass sich die Kühlelemente abhängig vom verwendeten Kühlmittel beim Abkühlen und Durchfrieren durch die einhergehende Ausdehnung bzw. durch das Schrumpfen nicht aufblähen oder sich nicht zusammenziehen. Somit ist jederzeit ein optimaler Kälteeintrag in das Kühlelement zu erreichen, da die zur Übertragung vorgesehene Rückseite des Kühlelementes seine Form behält und damit großflächig und dauerhaft an bspw. einem plattenartigen Verdampfer anliegt Des Weiteren wird somit auch ein vollständiges und homogenes Durchfrieren der Kühlelemente erreicht

Derartige Kühlelemente sind beispielsweise aus der GB 2 465 376 A, der DE 10 2008 042907 A1 sowie der GB 2 282 661 A bekannt.

Das erfindungsgemäße Kühlelement weist ein plattenartiges Isolationselement auf, das in die Vertiefung auf der Vorderseite des Kühlelements eingesetzt ist. Der Vorteil des Isolationselements ist es, dass bei Kühlung schneller Wärme vorn Kühlelement an den Verdampfer abgegeben wird, als vom Kühlraum zugeführt wird. Das ermöglicht ein schnelles Gefrieren des Kühlelements ohne dass die Temperatur des Kühlraums unter die vorgesehene Mindesttemperatur fällt. Ferner verhindert das Isolationselement, dass beispielsweise ein zu kühlendes Gut direkten Kontakt zum Kühlelement haben kann. Da dem zum kühlenden Gut Wasser anhaften kann, kann somit ein Festfrieren wirksam verhindert werden. Ferner kann so auch verhindert werden, dass die Temperatur in einem angrenzenden Kühlraum zu tief wird und es somit zu einer Schädigung des darin lagernden Kühlguts kommt. Zudem wird in vorteilhafter Weise die Reaktionsgeschwindigkeit der Temperatur im Kühlgutraum reduziert und eine gewünschte Trägheit erreicht.

Ausgehend hiervon ist es die Aufgabe der vorliegenden Erfindung, ein Kühlelement zur Verwendung Kühlvorrichtung bei Verzicht auf eine zusätzliche Heizung zur Verfügung gestellt werden kann und eine gute Isolation erreicht wird.

Die Lösung der Aufgabe gelingt mit einem Kühlelement gemäß Anspruch 1 sowie einer Kühlvorrichtung gemäß Anspruch 6. Vorteilhafte Weiterbildungen sind in den Unteransprüchen beschrieben.

Das erfindungsgemäße Kühlelement zeichnet sich zudem gegenüber dem Stand der Technik dadurch aus, dass das plattenartige Isolationselement aus einem Kunststoffschaum hergestellt ist oder ein Vakuumelement ist.

Vorteilhafterweise wird das Isolationselement direkt mit Kunststoffisolationsmittel in die Vertiefung eingeschäumt, sodass das Isolationselement mit dem Kühlelement eine Einheit bildet. Als Kunststoffschaum kann insbesondere Polyurethan, expandiertes Polystyrol oder expandiertes Polypropylen verwendet werden. Alternativ kann es sich beim plattenartigen Isolationselement auch um ein Vakuumelement handeln. Dies hat den Vorteil, dass eine optimale Isolation erreicht wird.

Zweckmäßigerweise weisen die Versteifungselemente Verbindungselemente auf. Die Verbindungselemente verbinden die Vorderseite des Kühlelements mit der Rückseite des Kühlelements. Diese brückenartigen Verbindungen erstrecken sich also durch das Kühlelement hindurch und tragen dazu bei, die Form des Kühlelements beim Abkühlvorgang beizubehalten.

Es ist vorteilhaft, wenn das Kühlelement auch Versteifungselemente im umlaufenden Randbereich zwischen der Vorderseite und den Seitenflächen aufweist, wobei die Versteifungselemente in die Vorderseite und in die Seitenflächen hineinragen. Diese Versteifungselemente stellen also eine zusätzliche Verbindung zwischen der Vorderseite und wenigstens einer Seitenfläche dar. Somit ergibt sich auch hier eine zusätzliche Versteifung, die zur Aufrechterhaltung der Form des Kühlelements beim Abkühlvorgang beiträgt.

Zweckmäßigerweise weist das Kühlelement an einer Seitenfläche ein Ventil bzw. eine Öffnung zum Be- und Entfüllen des Kühlelements auf. Somit kann das Kühlelement erst bei Bedarf am Einsatzort mit Kühlmittel befüllt werden, sodass sich insbesondere beim Transport Vorteile durch das geringere Gewicht ergeben.

Es ist von Vorteil, wenn das Kühlelement mit einer Kühlflüssigkeit befüllbar ist. Insbesondere ist es vorteilhaft, wenn Wasser als Kühlflüssigkeit verwendet wird. Wasser ist in der Regel auch in abgelegenen Gebieten in Entwicklungsländern verfügbar, wodurch eine werksseitige Befüllung der Kühlelemente nicht notwendig ist. Ferner hat Wasser relative gute Kältespeichereigenschaften und ist ungiftig.

Des Weiteren betrifft die Erfindung eine Kühlvorrichtung, insbesondere eine Kühltruhe. Unter einer Kühltruhe wird hierbei ein Kühlgerät mit einem Deckel verstanden, wobei das zu kühlende Gut von oben in die Kühlvorrichtung bzw. in den Kühlgutraum eingebracht wird. Die erfindungsgemäße Kühlvorrichtung zeichnet sich gegenüber den aus dem Stand der Technik bekannten Kühltruhen dadurch aus, dass der Verdampfer und das Kühlelement so innerhalb des Kühlraums angeordnet sind, dass die Rückseite des Kühlelements am Verdampfer anliegt und die Vorderseite dem Kühlgutraum zugewandt ist. Mit anderen Worten ist das Kühlelement also nicht in einem separaten Fach der Kühlvorrichtung angeordnet, sondern direkt im Kühlraum, wobei die Vorderseite des Kühlelements dem Kühlgutraum zugewandt ist, in welchem sich das zu kühlende Gut, also bspw. die medizinischen Produkte, befinden. Dies hat zum einen den Vorteil, dass auf ein weiteres Bauteil zum Kältetransport verzichtet werden kann. Zum anderen ergibt sich durch die Anordnung des Kühlelements direkt am Verdampfer ein optimaler Kälteeintrag in das Kühlelement, sodass eine homogene Durchfrierung des Kühlelements erreicht wird. Hierbei ist es von Vorteil, wenn der Verdampfer plattenartig aufgebaut ist, und das Kühlelement mit seiner gesamten Rückseite an dem Verdampfer anliegt.

Es ist zweckmäßig, wenn sich der Verdampfer zumindest teilweise über alle Kühlraumseitenwände erstreckt und jeder Kühlraumseitenwand ein Kühlelement zugeordnet ist. Somit kann eine optimale Kälteleistung durch Verwendung mehrere Kühlelement erzielt werden.

Vorteilhafterweise sind die Kühlelemente voneinander beabstandet angeordnet, wobei zwischen den Kühlelementen Isolationsmittel angeordnet sind. Bei einem viereckigen Kühlraum sind also in allen vier Ecken säulenartige Isolationsmittel vorgesehen, welche sich mindestens über die Länge der entsprechenden Seitekante der Kühlelemente erstrecken. Als Isolationsmittel können insbesondere Hartschaumteile aus Polyurethan, expandierten Polystyrol oder expandiertem Polypropylen verwendet werden. Dies hat den Vorteil, dass kein direkter Kontakt zwischen dem Verdampfer und dem Kühlgutraum vorhanden ist, sodass sich keine Kältebrücken in Form von kalter Luft einstellen können.

Zweckmäßigerweise weist die Kühlvorrichtung wenigstens eine Trennwand auf, wobei die Trennwand den Kühlgutraum von dem wenigstens einem Kühlelement trennt. Bei einem vierwandigen Aufbau des Kühlraums mit vier Kühlelementen kommt daher insbesondere ein aus vier Trennwänden bestehender Innenbehälter in Betracht. Die Trennwand bzw. der Innenbehälter sind vorteilhaferweise aus Metall, insbesondere aus Aluminium oder einer Aluminiumlegierung. Durch die Trennwand bzw. den Innenbehälter ergibt sich eine weitere Trennung zwischen Kühlgutraum und Verdampfer, wodurch sich die Temperatur im Kühlgutraum besonders gut kontrollieren lässt.

Besonders bevorzugt weist die Kühlvorrichtung einen Anschluss für eine externe Energiequelle, insbesondere für eine photovoltaische Energiequelle, auf. Dieser Anschluss kann auch zum Anschluss einer anderen Energiequelle verwendet werden, beispielsweise zum Anschluss eines Dieselgenerators. Es ist von Vorteil, wenn der Anschluss mit einer Sicherung gegen unbeabsichtigtes Lösen zum Beispiel durch Unachtsamkeit versehen ist.

Zweckmäßigerweise weist die Kühlvorrichtung einen zweiten Kühlraum und einem dem zweiten Kühlraum zugeordneten zweiten Verdampfer auf, wobei der zweite Verdampfer über ein Ventil an den Kühlkreislauf angeschlossen ist. Als Ventil kann beispielsweise ein 3-Wege-Magnetventil zum Einsatz kommen. Somit kann die Kühlleistung zwischen den beiden Kühlräumen hin- und hergeschaltet werden. Dies hat den Vorteil, dass wenn in einem Kühlraum bereits die vorgegebene Temperatur erreicht ist, die vorhandene Energie zur Kühlung des zweiten Kühlraums eingesetzt werden kann. Der zweite Kühlraum kann einen Pufferspeicher aufweisen, der Pufferspeicher zur Kühlung des Kühlgutraums verwendet werden kann. Alternativ kann der zweite Kühlraum ein Gefrierfach sein, in welchem Kühlelemente, beispielsweise für den Transport der medizinischen Produkte über kurze Strecken, tiefgekühlt werden.

Die erfindungsgemäße Kühlvorrichtung kann ferner einen zweiten Kühlkreislauf aufweisen, wobei der zweite Kühlkreislauf einen Extrakühlraum kühlt. Dies hat zum einen den Vorteil, dass das Kühlsystem redundant ist und zum anderen der zweite Kühlkreislauf je nach Art des Extrakühlraums optimiert werden kann. Somit kann der Extrakühlraum einen Pufferspeicher aufweisen, wobei der Pufferspeicher zur Kühlung des Kühlgutraums verwendet werden kann, oder der Extrakühlraum kann auch ein Gefrierfach sein. Somit kann also der zweite Kühlkreislauf optimal an den Bedarf angepasst werden.

Nachfolgend wird die Erfindung anhand eines in den Figuren dargestellten Ausführungsbeispiels näher erläutert. Darin zeigen schematisch:
- Fig.1: eine perspektivische Frontansicht eines erfindungsgemäßen Kühlelements mit eingesetztem Isolationselement;
- Fig. 2: eine perspektivische Rückansicht eines erfindungsgemäßen Kühlelements;
- Fig. 3: eine perspektivische Frontansicht eines erfindungsgemäßen Kühlelements ohne Isolationselement;
- Fig. 4: eine perspektivische Ansicht von vier erfindungsgemäßen Kühlelementen mit dazwischenliegenden Isolationsmitteln;
- Fig. 5: die in Fig. 4 gezeigten Kühlelemente mit Verdampfer;
- Fig. 6: eine erfindungsgemäße Kühlvorrichtung mit eingesetzten Kühlelementen ohne Trennwand;
- Fig. 7: die in Fig. 6 gezeigte Kühlvorrichtung mit Trennwand;
- Fig. 8: eine prinzipielle Schnittdarstellung des Aufbaus der Kühlvorrichtung; und
- Fig. 9: eine schematische Darstellung des Kühlsystems;

In Fig. 1 bis 3 ist ein Kühlelement 1 mit einer Vorderseite 2, einer Rückseite 3 und vier Seitenflächen 4 gezeigt. Das Kühlelement hat auf seiner Vorderseite 2 eine Vielzahl von Versteifungselementen 5a, die zumindest teilweise über Verbindungselemente 6 mit der Rückseite 3 des Kühlelements 1 verbunden sind. Die Versteifungselemente 5a sind vorsprungartig in einer Vertiefung 7 auf der Vorderseite 2 angeordnet und haben eine viereckige Form mit abgerundeten Kanten. Ferner weist das Kühlelement neun Versteifungselemente 5b im umlaufenden Randbereich zwischen der Vorderseite 2 und den beiden längeren Seitenflächen 4 auf. Die Versteifungselemente sind vertiefungsartig aufgebaut und ragen sowohl in die jeweiligen Seitenflächen 4, als auch in die Vorderseite 2 hinein. In Fig. 1 ist das erfindungsgemäße Kühlelement 1 mit einem plattenartigen Isolationselement 8 aus Polyurethan, welches in die Vertiefung 7 eingesetzt ist, dargestellt.

Ferner weist das erfindungsgemäße Kühlelement 1 eine Ventil 9 auf, mit welchem das Kühlelement 1 mit Kühlmittel befüllbar bzw. entleerbar ist. Das Ventil 9 kann beispielsweise durch eine Schraub- oder Bolzenverschluss ausgeführt sein.

Wie insbesondere in Fig. 1 und 3 dargestellt, weist das Kühlelement 1 eine Mehrzahl an Befestigungsbereichen 10 auf, die zum Befestigen des Kühlelements im Kühlraum 15 der Kühlvorrichtung 11 dienen (vgl. auch Fig. 4 und Fig. 6), sowie zum Befestigen des Verdampfers 13 (vgl. Fig. 5). In diesem Ausführungsbeispiel weist das Kühlelement 1 vier Befestigungsbereich 10 auf, an welchen Befestigungslaschen 19 befestigt werden können (siehe Fig. 4 und 5).

Das in Fig. 1 bis 3 dargestellte Kühlelement 1 ist aus Polyethylen und wird durch Rotationsformen hergestellt. Denkbar ist aber auch, dass andere Werkstoffe und/ oder Verfahren zur Herstellung angewandt werden.

Fig. 4 zeigt vier erfindungsgemäße Kühlelemente 1, wie sie in den Fig. 1 bis 3 dargestellt sind, die rechteckförmig mit dazwischenliegenden Isolationsmitteln 18 angeordnet sind. Die Kühlelemente 1 sind so voneinander beabstandet angeordnet, dass kein direkter Kontakt zwischen den Kühlelementen 1 entsteht, wobei in jedem der vier Eckbereiche ein Isolationsmittel 18 angeordnet ist, welches die Kühlelemente 1 auf Abstand hält. Die Isolationsmittel 18 sind säulenartig ausgeführt und insbesondere aus Polyurethan hergestellt. Jedes Isolationsmittel 18 hat zwei Seitenflächen und eine abgerundete Außenfläche. In diesem Ausführungsbeispiel sind die Seitenflächen der Isolationsmittel 18 nicht identisch, wobei sich die eigentliche Größe bzw. Geometrie durch die Geometrie des Kühlraums 15 der Kühlvorrichtung 11 ergibt (siehe Figs. 6 und 7).

Die Kühlelement 1 sind so angeordnet, dass die Vorderseiten 3 mit den Isolationselemente 8 zueinander gewandt sind. Die Isolationsmittel 18 können beispielsweise mit einem leicht lösbaren Klebstoff zur Lagesicherung an den jeweils angrenzenden Kühlelementen 1 befestigt sein.

Ferner sind in Fig. 4 die Befestigungslaschen 19 dargestellt, wobei diese sich U-förmig von der Vorderseite 2 zur Rückseite 3 des Kühlelements erstrecken. Wie dargestellt können die Befestigungslaschen 19 an jedem Ende eine Öffnung für ein Befestigungsmittel, wie beispielsweise für eine Schraube oder für einen Zapfen haben. Insgesamt werden in diesem Ausführungsbeispiel vier Befestigungslaschen 19 pro Kühlelement 1 verwendet, wobei auch mehr oder weniger Befestigungslaschen 19 verwendet werden können.

Fig. 5 zeigt die Anordnung der Kühlelemente 1, wie auch in Fig. 4 dargestellt, wobei hier noch der Verdampfer 13 dargestellt ist. Der Verdampfer 13 umfasst vier miteinander verbundene Platten, die jeweils plan an der ebenen Rückseite 3 eines jeden Kühlelements 1 anliegen. Der Verdampfer 13 wird durch die Befestigungslaschen 19 an den Kühlelementen 1 befestigt bzw. die Kühlelemente 1 werden durch die Befestigungslaschen 19 am Verdampfer 13 befestigt. Aus Fig. 5 wird auch gut ersichtlich, dass sich aufgrund der Anordnung der Kühlelemente 1 im Zusammenspiel mit den Isolationsmitteln 18 kein direkter Kontakt zwischen dem Kühlgutraum 17 (siehe Fig. 6) und dem Verdampfer 13 ergibt, sodass sich keine Kältebrücken etablieren können.

In Fig. 6 ist eine erfindungsgemäße Kühlvorrichtung in Form einer Kühltruhe 11 mit zwei verschließbaren Kühlräumen 15, 20 dargestellt. Die Kühlräume 15, 20 sind über Deckel 23a, 23b verschließbar. Die Deckel 23a, 23b sind über ein Scharnier am Kühltruhenkorpus 22 befestigt und können über Verschlussmittel 24 befestigt werden. Diese Verschlussmittel 24 können abschließbar sein, so dass ein Schutz gegen Diebstahl zu bewerkstelligen ist.

In dem in Fig. 6 dargestellten Ausführungsbeispiel ist die in Fig. 5 gezeigte Anordnung von vier Kühlelementen 1 bereits im ersten Kühlraum 15 befestigt. Wie man ebenfalls gut in Fig. 5 erkennen kann, erstrecken sich die Kühlelemente 1 bzw. der Verdampfer 13 nicht über die gesamte Tiefe des Kühlraums 15. Somit ergibt sich also ein Kühlgutraum 17, der teilweise durch die Kühlelemente 1 und teilweise durch die Kühlraumseitenwände definiert wird.

Der zweite Kühlgutraum 20 (in der Abbildung rechts) ist in diesem Ausführungsbeispiel ein Gefrierfach in dem (nicht näher dargestellte) Eisbeutel oder Freezepacks tiefgekühlt werden können. Diese Eisbeutel oder Freezepacks können dann entnommen werden, wenn das Kühlgut über begrenzte Strecken beispielsweise zu einem Patienten transportiert werden muss, sodass die Kühlkette nicht unterbrochen wird.

Die in Fig. 7 dargestellte Kühltruhe 11 entspricht der Kühltruhe 11 wie in Fig. 6 dargestellt, wobei in Fig. 7 zusätzlich die Trennwände 21 für die einzelnen Kühlelemente 1 dargestellt sind. Die Trennwände 21 sind hier in Form eines Innenbehälters 21 ausgeführt, der an den Isolationselementen 8 der Kühlelemente 1 anliegt. Der Innenbehälter 21 erfüllt die Funktion, dass die Kühlgutraum-Temperatur noch besser kontrolliert bzw. eingestellt werden kann. Nicht dargestellt, aber in diesem Zusammenhang zu erwähnen, ist ein Temperatursensor, der die Kühlgutraum-Temperatur erfasst. Dieser Sensor ist vorzugsweise am Boden des ersten Kühlraums 15 angeordnet.

Der schematische Aufbau der Kühltruhe 11 bestehend aus Kühltruhenkorpus 22, Verdampfer 13, Kühlelement 1, Isolationselement 8 und Trennwand 21 ist zur besseren Übersichtlichkeit in Fig. 8 als Prinzipskizze dargestellt. Der Verdampfer 13 ist dabei gegenüber dem Kühlgutraum 17 abgeschirmt.

Fig. 9 zeigt den schematischen Aufbau eines ersten (oben) Kühlkreislauf 25 und eines optionalen zweiten Kühlkreislauf 31 (unten). In Flussrichtung des Kältemittels gesehen besteht der erste Kühlkreislauf 25 aus einem Kompressor 12, einem Kondensator 14 und einem Trockner 28. Der Trockner 28 kann insbesondere als Filter-Trockner ausgeführt sein. An den Trockner 28 schließt sich ein 3-Wege-Ventil 27 an, welches mit einer Steuerung 26 verbunden ist. In diesem Ausführungsbeispiel wird ein 3-Wege-Magnet-Ventil eingesetzt. Das 3-Wege-Ventil 27 wird durch die Steuerung 26 so geschaltet, dass entweder ein erster Verdampfer 13 oder ein zweiter Verdampfer 29 angesteuert wird. Der erste Verdampfer 13 kann beispielsweise der oben beschriebene Verdampfer 13 im Kühlraum 15 zum Kühlen des Kühlguts sein, wobei der zweite Verdampfer 29 beispielsweise dem in Fig. 5 und 6 rechts dargestellten Gefrierfach bzw. zweiten Kühlraum 20 zugeordnet ist. Alternativ kann der zweite Verdampfer 29 auch einem (nicht dargestellten) Pufferspeicher zugeordnet sein, der zur Kühlung des Kühlgutraums 17 beispielsweise während nicht ausreichender Sonneneinstrahlung verwendet wird. Vor den Verdampfern 13, 29 ist jeweils noch eine Drossel 30 zur Entspannung des Kältemittels vorgesehen. Die Steuerung 26 ist hierbei so programmiert, dass der zweite Verdampfer 29 erst dann angesteuert wird, wenn im Kühlgutraum 17 eine ausreichend tiefe Temperatur erreicht worden ist, nämlich eine Temperatur im Bereich zwischen +2°C und +8°C.

Der in Fig. 9 unten dargestellte optionale zweite Kühlkreislauf 31 entspricht im Wesentlichen dem ersten Kühlkreislauf 25, wobei auf das Ventil und die entsprechende Steuerung verzichtet wird. Somit besteht der zweite Kühlkreislauf 31 aus einem Kompressor 12, einem Kondensator 14, einem Trockner 28, einer Drossel 30 und einem Verdampfer 32. Der zweite Kühlkreislauf 31 kann beispielsweise einen wie oben beschriebenen Pufferspeicher kühlen oder auch zur Kühlung des Gefrierfachs bzw. zweiten Kühlraums 20 eingesetzt werden.

### Bezugszeichenliste

- 1: Kühlelement
- 2: Vorderseite
- 3: Rückseite
- 4: Seitenfläche
- 5a, b: Versteifungselement
- 6: Verbindungselement
- 7: Vertiefung
- 8: Isolationselement
- 9: Ventil
- 10: Befestigungsbereich
- 11: Kühltruhe/ Kühlvorrichtung
- 12: Kompressor
- 13: Verdampfer
- 14: Kondensator
- 15: Kühlraum
- 16: Kühlraumseitenwand
- 17: Kühlgutraum
- 18: Isolationsmittel
- 19: Befestigungslasche
- 20: zweiter Kühlraum
- 21: Trennwand/ Innenbehälter
- 22: Kühltruhenkorpus
- 23a, b: Kühltruhendeckel
- 24: Verschlussmittel
- 25: Kühlkreislauf
- 26: Steuerung
- 27: 3-Wege-Ventil
- 28: Trockner
- 29: zweiter Verdampfer
- 30: Drossel
- 31: zweiter Kühlkreislauf
- 32: Verdampfer (zweiter Kühlkreislauf)

## Patentansprüche

1. Kühlelement (1) zur Verwendung in einer Kühlvorrichtung, mit einer Vorderseite (2) und einer Rückseite (3) und vier Seitenflächen (4),
wobei die Rückseite (3) des Kühlelements im Wesentlichen eben ist, und die Vorderseite (2) Versteifungselemente (5) aufweist, wobei die Versteifungselemente (5) eine Verformung des Kühlelements (1) beim Abkühlen und Durchfrieren verhindern,
und wobei das Kühlelement (1) auf der Vorderseite (2) eine Vertiefung (7) aufweist,
**dadurch gekennzeichnet, dass**
das Kühlelement (1) ein plattenartiges Isolationselement (8) aufweist, das in die Vertiefung eingesetzt ist, und dass
das Isolationselement (8) aus einem Kunststoffschaum hergestellt ist oder ein Vakuumelement ist.

2. Kühlelement (1) nach Anspruch 1, wobei die Versteifungselemente (5) Verbindungselemente (6) aufweisen, wobei die Verbindungselemente (6) die Vorderseite (2) und die Rückseite (3) verbinden.

3. Kühlelement (1) nach Anspruch 1 oder 2, wobei das Kühlelement (1) Versteifungselemente (5) im umlaufenden Randbereich zwischen der Vorderseite (2) und den Seitenflächen (4) aufweist, wobei die Versteifungselemente (5) in die Vorderseite (2) und in die Seitenflächen (4) hineinragen.

4. Kühlelement nach einem der vorhergehenden Ansprüche, wobei das Kühlelement (1) an einer Seitenfläche (4) ein Ventil (9) zum Be- und Entfüllen des Kühlelements (1) aufweist.

5. Kühlelement (1) nach Anspruch 4, wobei das Kühlelement (1) mit einer Kühlflüssigkeit, insbesondere mit Wasser füllbar ist.

6. Kühlvorrichtung (11), insbesondere Kühltruhe, mit wenigstens einem Kühlkreislauf (25), wobei der Kühlkreislauf (25) einen Kompressor (12), einen Verdampfer (13) und einen Kondensator (14) aufweist,
und einem verschließbaren Kühlraum (15) mit einer Mehrzahl von Kühlraumseitenwänden, einem Kühlraumboden und einem Kühlgutraum (17),
und wenigstens einem Kühlelement (1) nach einem der vorhergehenden Ansprüche, wobei der Verdampfer (13) und das Kühlelement (1) so innerhalb des Kühlraums (15) angeordnet sind, dass die Rückseite (3) des Kühlelements (1) am Verdampfer (13) anliegt und die Vorderseite (2) dem Kühlgutraum (17) zugewandt ist.

7. Kühlvorrichtung (11) nach Anspruch 6, wobei der Verdampfer (13) sich zumindest teilweise über alle Kühlraumseitenwände erstreckt und jeder Kühlraumseitenwand ein Kühlelement (1) zugeordnet ist.

8. Kühlvorrichtung (11) nach Anspruch 7, wobei Kühlelemente (1) voneinander beabstandet angeordnet sind, wobei zwischen den Kühlelementen (1) Isolationsmittel (18) angeordnet sind.

9. Kühlvorrichtung (1) nach einem der vorhergehenden Ansprüche 6 bis 8, wobei die Kühlvorrichtung (11) wenigstens eine Trennwand (21) aufweist, wobei die Trennwand (21) den Kühlgutraum (17) von dem wenigstens einem Kühlelement (1) trennt.

10. Kühlvorrichtung (11) nach einem der vorhergehenden Ansprüche 6 bis 9, wobei die Kühlvorrichtung (11) einen Anschluss für eine externe Energiequelle, insbesondere für eine photovoltaische Energiequelle, aufweist.

11. Kühlvorrichtung (11) nach einem der vorhergehenden Ansprüche 6 bis 10, wobei die Kühlvorrichtung (11) eine Steuerung (26) aufweist, wobei die Steuerung (26) die Kühlgutraumtemperatur im Bereich zwischen 2°C und 8°C hält.

12. Kühlvorrichtung (11) nach einem der vorhergehenden Ansprüche 6 bis 11, wobei die Kühlvorrichtung (11) einen zweiten Kühlraum (20) aufweist und einem dem zweiten Kühlraum (20) zugeordneten zweiten Verdampfer (29) aufweist, wobei der zweite Verdampfer (29) über ein Ventil (27) an den Kühlkreislauf (25) angeschlossen ist.

13. Kühlvorrichtung (11) nach Anspruch 12, wobei der zweite Kühlraum (20) einen Pufferspeicher aufweist, wobei der Pufferspeicher zur Kühlung des Kühlgutraums (17) verwendet werden kann.

14. Kühlvorrichtung (11) nach Anspruch 12, wobei der zweite Kühlraum (20) ein Gefrierfach ist.

15. Kühlvorrichtung (11) nach einem der vorhergehenden Ansprüche 6 bis 14, wobei die Kühlvorrichtung (11) einen zweiten Kühlkreislauf (31) aufweist, wobei der zweite Kühlkreislauf (13) einen Extrakühlraum kühlt.

16. Kühlvorrichtung (11) nach Anspruch 15, wobei der Extrakühlraum einen Pufferspeicher aufweist, wobei der Pufferspeicher zur Kühlung des Kühlgutraums (17) verwendet werden kann.

17. Kühlvorrichtung (10) nach Anspruch 15, wobei der Extrakühlraum ein Gefrierfach ist.

## Claims

1. A cooling element (1) for use in a cooling device having a front face (2) and a rear face (3) and four side faces (4),
wherein the rear face (3) of the cooling element is substantially planar, and the front face (2) has reinforcing elements (5), wherein the reinforcing elements (5) prevent deformation of the cooling element (I) during cooling and freezing, and wherein the cooling element (1) has a recess (7) on the front face (2),
**characterized in that**
the cooling element (1) has a plate-like insulation element (8) which can be inserted into the recess (7), and
the insulation element (8) is made of a foamed plastic or is a vacuum element.

2. The cooling element (1) according to claim 1,
wherein
the reinforcing elements (5) have connecting elements (6), wherein the connecting elements (6) connect the front face (2) and the rear face (3).

3. The cooling element (1) according to claim 1 or 2,
wherein
the cooling element (1) has reinforcing elements (5) in the surrounding periphery between the front face (2) and the side faces (4), wherein the reinforcing elements (5) protrude into the front face (2) and into the side faces (4).

4. The cooling element according to any one of the preceding claims,
wherein
the cooling element (1) at one side face (4) has a valve (9) for filling and discharging the cooling element (1).

5. The cooling element (1) according to claim 4,
wherein
the cooling element (1) can be filled with a cooling liquid, in particular water.

6. A cooling device (1), in particular a freezer, having at least one cooling circuit (25), wherein the cooling circuit (25) has a compressor (12), an evaporator (13), and a condenser (14)
and a closable cooling space (15) with a plurality of cooling space sidewalls, a cooling space base, and a space for cooling goods (17),
and at least one cooling element (1) according to any one of the preceding claims,
wherein
the evaporator (13) and the cooling element (1) are arranged in the cooling space (15) such that the rear face (3) of the cooling element (1) fits to the evaporator (13) and the front face (2) is facing the space for cooling goods (17).

7. The cooling device (11) according to claim 6,
wherein
the evaporator (13) extends at least partially over all cooling space sidewalls and one cooling element (1) is assigned to each cooling space sidewall.

8. The cooling device (11) according to claim 7,
wherein
the cooling elements (1) are arranged spaced apart, wherein insulation means (18) are arranged between the cooling elements (1).

9. The cooling device (1) according to any one of the preceding claims 6 to 8,
wherein
the cooling device (11) has at least one partition wall (21), wherein the partition wall (21) separates the space for cooling goods (17) from the at least one cooling element (1).

10. The cooling device (11) according to any one of the preceding claims 6 to 9,
wherein
the cooling device (11) has a connection for an external power source, in particular a photovoltaic power source.

11. The cooling device (11) according to any one of the preceding claims 6 to 10,
wherein
the cooling device (11) has a controller (26), wherein the controller (26) keeps the temperature of the space for cooling goods in a range between 2 °C and 8 °C.

12. The cooling device (11) according to any one of the preceding claims 6 to 11,
wherein
the cooling device (11) has a second cooling space (20) and a second evaporator (29) assigned to the second cooling space (20), wherein the second evaporator (29) is connected to the cooling circuit (25) via a valve (27).

13. The cooling device (11) according to claim 12,
wherein
the second cooling space (20) has a storage tank, wherein the storage tank can be used for cooling the space for cooling goods (17).

14. The cooling device (1 1) according to claim 12,
wherein
the second cooling space (20) is a freezing compartment

15. The cooling device (11) according to any one of the preceding claims 6 to 14,
wherein
the cooling device (11) has a second cooling circuit (31), wherein the second cooling circuit (31) cools an extra cooling space,

16. The cooling device (11) according to claim 15,
wherein
the extra cooling space has a storage tank, wherein the storage tank can be used for cooling the space for cooling goods (17).

17. The cooling device (10) according to claim 15,
wherein
the extra cooling space is a freezing compartment.

## Revendications

1. Elément de refroidissement (1) destiné à être utilisé dans un dispositif de refroidissement ayant une face avant (2) et une face arrière (3) et quatre faces latérales (4),
dans lequel la face arrière (3) de l'élément de refroidissement est sensiblement plane et la face avant (2) a des éléments de renforcement (5), dans lequel les éléments de renforcement (5) empêchent la déformation de l'élément de refroidissement (1) pendant le refroidissement et la congélation,
et dans lequel l'élément de refroidissement (1) a un évidement (7) sur la face avant (2), **caractérisé en ce que**
l'élément de refroidissement (1) présente un élément isolant en forme de plaque (8) qui peut être inséré dans l'évidement (7), et
l'élément isolant (8) est en mousse plastique ou est un élément sous vide.

2. Elément de refroidissement (1) selon la revendication 1,
où
les éléments de renforcement (5) présentent des éléments de liaison (6), les éléments de liaison (6) reliant la face avant (2) et la face arrière (3).

3. Elément de refroidissement (1) selon la revendication 1 ou 2,
où
l'élément de refroidissement (1) présente des éléments de renforcement (5) dans la périphérie autour entre la face avant (2) et les faces latérales (4), les éléments de renforcement (5) faisant saillie dans la face avant (2) et dans le faces latérales (4).

4. Elément de refroidissement selon l'une quelconque des revendications précédentes,
où
l'élément de refroidissement (1) sur une face latérale (4) comporte une soupape (9) pour remplir et décharger l'élément de refroidissement (1).

5. Elément de refroidissement (1) selon la revendication 4,
où
l'élément de refroidissement (1) peut être rempli d'un liquide de refroidissement, en particulier de l'eau.

6. Dispositif de refroidissement (1), en particulier un congélateur, ayant au moins un circuit de refroidissement (25), dans lequel le circuit de refroidissement (25) a un compresseur (12), un évaporateur (13) et un condenseur (14) et un espace de refroidissement pouvant être fermé (15) avec une pluralité de parois latérales de l'espace de refroidissement, une base de l'espace de refroidissement et un espace pour refroidir des marchandises (17),
et au moins un élément de refroidissement (1) selon l'une quelconque des revendications précédentes,
où
l'évaporateur (13) et l'élément de refroidissement (1) sont disposés dans l'espace de refroidissement (15) de telle sorte que la face arrière (3) de l'élément de refroidissement (1) s'adapte à l'évaporateur (13) et la face avant (2) fait face à l'espace pour refroidir les marchandises (17).

7. Dispositif de refroidissement (11) selon la revendication 6,
où
l'évaporateur (13) s'étend au moins partiellement sur toutes les parois latérales de l'espace de refroidissement et un élément de refroidissement (1) est affecté à chaque paroi latérale de l'espace de refroidissement.

8. Dispositif de refroidissement (11) selon la revendication 7,
où
les éléments de refroidissement (1) sont disposés de manière espacée, des moyens d'isolation (18) étant disposés entre les éléments de refroidissement (1).

9. Dispositif de refroidissement (1) selon l'une quelconque des revendications 6 à 8,
où
le dispositif de refroidissement (11) a au moins une paroi de séparation (21), la paroi de séparation (21) séparant l'espace pour refroidir les marchandises (17) du au moins un élément de refroidissement (1).

10. Dispositif de refroidissement (11) selon l'une quelconque des revendications 6 à 9,
où
le dispositif de refroidissement (11) a une connexion pour une source d'énergie externe, en particulier une source d'énergie photovoltaïque.

11. Dispositif de refroidissement (11) selon l'une quelconque des revendications 6 à 10,
où
le dispositif de refroidissement (11) a un contrôleur (26), le contrôleur (26) maintenant la température de l'espace pour refroidir les marchandises dans une plage comprise entre 2 ° C et 8 ° C.

12. Dispositif de refroidissement (11) selon l'une quelconque des revendications 6 à 11,
où
le dispositif de refroidissement (11) a un second espace de refroidissement (20) et un second évaporateur (29) affectés au second espace de refroidissement (20), dans lequel le second évaporateur (29) est connecté au circuit de refroidissement (25) via une vanne (27).

13. Dispositif de refroidissement (11) selon la revendication 12,
où
le deuxième espace de refroidissement (20) a un réservoir de stockage, le réservoir de stockage pouvant être utilisé pour refroidir l'espace de refroidissement des marchandises (17).

14. Dispositif de refroidissement (11) selon la revendication 12,
où
le deuxième espace de refroidissement (20) est un compartiment de congélation.

15. Dispositif de refroidissement (11) selon l'une quelconque des revendications 6 à 14,
où
le dispositif de refroidissement (11) a un deuxième circuit de refroidissement (31), dans lequel le deuxième circuit de refroidissement (31) refroidit un espace de refroidissement supplémentaire.

16. Dispositif de refroidissement (11) selon la revendication 15,
où
l'espace de refroidissement supplémentaire a un réservoir de stockage, le réservoir de stockage pouvant être utilisé pour refroidir l'espace de refroidissement des marchandises (17).

17. Dispositif de refroidissement (10) selon la revendication 15,
où
l'espace de refroidissement supplémentaire est un compartiment de congélation.
